# EUROPÄISCHE PATENTSCHRIFT

(11) **EP 1 989 410 B1**
(45) Veröffentlichungstag und Bekanntmachung des Hinweises auf die Patenterteilung: **23.09.2009**
(21) Anmeldenummer: 07703343.9
(22) Anmeldetag: 08.02.2007
(51) Int. Cl.: F01N 3/025, F01N 3/20, F01N 3/36

(54) **EINSPRITZSYSTEM MIT EINER VORRICHTUNG ZUM DOSIEREN VON KRAFTSTOFF IN EIN ABGASSYSTEM EINER BRENNKRAFTMASCHINE UND EINEM VERFAHREN HIERZU**
INJECTION SYSTEM HAVING A DEVICE FOR METERING FUEL INTO AN EXHAUST SYSTEM OF AN INTERNAL COMBUSTION ENGINE, AND A METHOD FOR THIS PURPOSE
SYSTEME D'INJECTION DOTE D'UN DISPOSITIF DE DOSAGE DE CARBURANT DANS UN SYSTEME DE GAZ D'ECHAPPEMENT D'UN MOTEUR A COMBUSTION INTERNE ET PROCEDE CORRESPONDANT

(30) Priorität: 28.02.2006 DE 102006009099
(43) Veröffentlichungstag der Anmeldung: 12.11.2008
(73) Patentinhaber: Daimler AG, 70327 Stuttgart (DE)
(72) Erfinder: HOFFMANN, Michael, 71384 Weinstadt (DE); PICHLER, Helmut, 70567 Stuttgart (DE)
(74) Vertreter: JENSEN & SON
(86) Internationale Anmeldenummer: PCT/EP2007/001064
(87) Internationale Veröffentlichungsnummer: WO 2007/098845

(56) Entgegenhaltungen:
- WO-A-02/43840
- DE-A1- 19 625 447
- JP-A- 2002 213 231

## Beschreibung

Die Erfindung betrifft ein Einspritzsystem mit einer Vorrichtung zum Dosieren von Kraftstoff in ein Abgassystem einer Brennkraftmaschine nach dem Oberbegriff des Anspruchs 1 und einem Verfahren zum Dosieren von Kraftstoff in ein Abgassystem einer Brennkraftmaschine nach dem Oberbegriff des Anspruchs 8.

Es ist bekannt, im Abgas von Dieselbrennkraftmaschinen enthaltene Rußpartikel in Partikelfiltern zu sammeln. Zur Regeneration des Partikelfilters wird der im Partikelfilter aufgefangene Ruß mit Hilfe von Sauerstoff oxidiert. Die zur Oxidation erforderliche Temperatur des Partikelfilters kann mit Hilfe eines dem Partikelfilter vorgeschalteten Oxidationskatalysators erreicht werden. Dazu wird zusätzlich vor dem Oxidationskatalysator in dosierter Menge Kraftstoff in das Abgas der Brennkraftmaschine abgespritzt, um so mittels einer chemischen Reaktion des Kraftstoffs im Oxidationskatalysator die erforderliche Temperaturerhöhung zu erzeugen.

Die gattungsbildende Offenlegungsschrift DE 102 51 686 A1 zeigt ein Einspritzsystem mit einer Vorrichtung zum Dosieren von Kraftstoff in ein Abgassystem einer Brennkraftmaschine.

Das Einspritzsystem ist in Form eines Speichereinspritzsystems (Common-Rail) ausgeführt. Das Speichereinspritzsystem weist eine Kraftstoffpumpe auf, die Kraftstoff aus einem Kraftstofftank in einen Speicher fördert und unter hohem Druck vorhält. Mit dem Speicher sind Injektoren verbunden, die jeweils in einen Brennraum der Brennkraftmaschine Kraftstoff aus dem Speicher abspritzen.

Das Einspritzsystem weist ein Einspritzventil auf, das dem Abgassystem der Brennkraftmaschine zugeordnet ist und Kraftstoff in das Abgassystem abspritzen kann. Im Einspritzventil sind eine Einspritzdüse und ein die Einspritzdüse steuernder Aktor zusammengefasst, wobei der Aktor von einem Steuergerät angesteuert wird. Die Kraftstoffpumpe führt dem Einspritzventil Kraftstoff aus dem Kraftstofftank zu. Zwischen der Kraftstoffpumpe und dem Einspritzventil ist ein Absperrventil angeordnet, das im Notfall den Kraftstoffstrom zur Einspritzdüse unterbrechen kann. Des Weiteren ist ein Kraftstoffdrucksensor vorgesehen, der den Druck des Kraftstoffs vor dem Einspritzventil messen kann.

Die Regeneration des Partikelfilters erfolgt bei niedrigen Abgas- und Oxidationskatalysator- bzw. Partikelfiltertemperaturen mittels der Injektoren, die zusätzlich Kraftstoff in die Brennräume der Brennkraftmaschine abspritzen. Bei hohen Abgas- und Oxidationskatalysator- bzw. Partikelfiltertemperaturen erfolgt ein Abspritzen von Kraftstoff mittels des Einspritzventils in das Abgassystem der Brennkraftmaschine. Damit soll sichergestellt werden, dass der zur Regeneration des Partikelfilters eingespritzte Kraftstoff in allen Last- und Drehzahlbereichen der Brennkraftmaschine in einen dampfförmigen Zustand übergehen kann, bevor der Kraftstoff auf den Oxidationskatalysator trifft bzw. während der Kraftstoff auf den Oxidationskatalysator trifft. Nachteilig ist dabei, dass das Abspritzen von Kraftstoff mittels der Injektoren den thermodynamischen Wirkungsgrad der Brennkraftmaschine negativ beeinflusst und die Vorrichtung zum Dosieren von Kraftstoff in das Abgassystem der Brennkraftmaschine nicht geeignet ist, bei niedrigen Abgas- und Oxidationskatalysator- bzw. Partikelfiltertemperaturen eine effektive Regeneration des Partikelfilters sicherzustellen.

Aufgabe der Erfindung ist es demgegenüber, ein Einspritzsystem mit einer Vorrichtung zum Dosieren von Kraftstoff der eingangs genannten Art zur Verfügung zu stellen, bei der das Abspritzen von Kraftstoff in das Abgassystem so erfolgen kann, dass der Partikelfilter in allen Last- und Drehzahlbereichen der Brennkraftmaschine mit einer hohen Effizienz regeneriert werden kann, wodurch auf eine zusätzliche Abspritzung von Kraftstoff in die Brennräume verzichtet werden kann.

Diese Aufgabe wird durch ein Einspritzsystem mit einer Vorrichtung zum Dosieren von Kraftstoff mit den Merkmalen des Anspruchs 1 und mit einem Verfahren zum Dosieren von Kraftstoff mit den Merkmalen des Anspruchs 8 gelöst.

Die erfindungsgemäße Vorrichtung ist gekennzeichnet durch ein Druckregelventil, das zwischen dem Absperrventil und dem Dosierventil angeordnet ist und über einen Ablauf mit dem Einspritzsystem verbunden ist. Das Einspritzsystem weist eine Hochdruckpumpe auf, die Kraftstoff in einen Speicher fördert und unter hohem Druck vorhält. Mit dem Speicher sind Injektoren verbunden, die den Kraftstoff aus dem Speicher jeweils in einen Brennraum der Brennkraftmaschine abspritzen.

Eine Einspritzdüse ist mit dem Einspritzsystem über einen Zulauf verbunden. Im Zulauf sind ein Absperrventil und ein Dosierventil vorgesehen. Die Einspritzdüse ist einem Abgassystem der Brennkraftmaschine zugeordnet. Das Absperrventil gibt den Kraftstoff aus dem Einspritzsystem zum Abspritzen durch die Einspritzdüse frei und das Dosierventil dosiert den freigegeben Kraftstoff zur Einspritzdüse. Die Einspritzdüse spritzt den zudosierten Kraftstoff in das Abgassystem ab, um so einen Partikelfilter im Abgassystem stromabwärts der Einspritzdüse zu regenerieren. Zwischen dem Absperrventil und dem Dosierventil ist ein Druckregelventil angeordnet. Das Druckregelventil nivelliert den Druck des Kraftstoffs zwischen dem Absperrventil und dem Dosierventil auf einen bestimmten Wert, indem ein Teil des Kraftstoffs zwischen dem Absperrventil und dem Dosierventil über den Ablauf abgesteuert wird. Der abgesteuerte Kraftstoff wird dem Einspritzsystem rückgeführt. Vorteilhafterweise kann der Druck des Kraftstoffs vor dem Dosierventil in engen Grenzen gesteuert werden, so dass mit einer hohen Genauigkeit kleinste Mengen Kraftstoff von der Einspritzdüse abgegeben werden können, die auch bei niedrigen Abgastemperaturen verdampfen können, bevor der Kraftstoff auf den Oxidationskatalysator trifft.

In Ausgestaltung der erfindungsgemäßen Vorrichtung ist dem Absperrventil eine Drossel vorgeschaltet. Der Kraftstoff aus dem Einspritzsystem strömt über die Drossel zum Absperrventil und bei geöffnetem Absperrventil weiter zum Dosierventil und zum Druckregelventil. Vorteilhafterweise werden durch die Drossel Druckschwankungen im Kraftstoff aus dem Einspritzsystem geglättet, wodurch die Genauigkeit der Steuerung des Druckes des Kraftstoffs vor dem Dosierventil weiter verbessert werden kann.

In weiterer Ausgestaltung der erfindungsgemäßen Vorrichtung sind die Drossel, das Absperrventil, das Dosierventil und das Druckregelventil in einer Dosiereinheit zusammengefasst. Die Dosiereinheit ist über den Zulauf und über den Ablauf mit dem Einspritzsystem verbunden. Der Kraftstoff strömt über den Zulauf in die Dosiereinheit. In der Dosiereinheit strömt der Kraftstoff durch die Drossel in das Absperrventil, nach dem Absperrventil zum Dosierventil und zum Druckregelventil, nach dem Dosierventil zur Einspritzdüse und nach dem Druckregelventil in den Ablauf. Vorteilhafterweise sind die Drossel, das Absperrventil, das Dosierventil und das Druckregelventil Platz sparend in einem einzigen Bauteil zusammengefasst.

In weiterer Ausgestaltung der erfindungsgemäßen Vorrichtung sind das Absperrventil, das Dosierventil und das Druckregelventil über ein Dämpfungsvolumen miteinander verbunden. Vorteilhafterweise werden durch das Dämpfungsvolumen Druckwellen im Kraftstoff aus dem Einspritzsystem elemeniert, wodurch die Genauigkeit der Steuerung des Druckes des Kraftstoffs vor dem Dosierventil weiter verbessert werden kann.

In weiterer Ausgestaltung der erfindungsgemäßen Vorrichtung ist die Einspritzdüse über eine Einspritzleitung mit der Dosiereinheit verbunden. Die Dosiereinheit ist über den Zulauf mit dem Einspritzsystem verbunden und die Einspritzdüse ist über die Einspritzleitung mit der Dosiereinheit verbunden. Vorteilhafterweise können Dosiereinheit und Einspritzdüse räumlich voneinander getrennt an der Brennkraftmaschine bzw. Abgassystem vorgesehen werden, so dass ausschließlich die Einspritzdüse und Abschnittsweise die Einspritzleitung im heißen Bereich des Abgassystems angebracht werden kann.

In weiterer Ausgestaltung der erfindungsgemäßen Vorrichtung öffnet die Einspritzdüse selbsttätig durch den Druck des Kraftstoffs in der Einspritzleitung und spritzt Kraftstoff in das Abgassystem ab. Der von der Dosiereinheit eingestellte Druck des Kraftstoffs übersteigt den Öffnungsdruck der vorzugsweise federbelasteten Einspritzdüse, so dass die Einspritzdüse selbsttätig öffnet und den freigegebenen Kraftstoff in das Abgassystem der Brennkraftmaschine abgespritzt wird. Vorteilhafterweise wird der Druck des Kraftstoffs mittels des Druckregelventils in engen Grenzen gesteuert, wodurch die abgespritzte Kraftstoffmenge im Wesentlichen von der Öffnungsdauer des Dosierventils abhängt, so dass die abgespritzte Kraftstoffmenge präzise gesteuert werden kann.

In weiterer Ausgestaltung der erfindungsgemäßen Vorrichtung ist die Dosiereinheit über den Zulauf mit einem Niederdruckkreislauf des Einspritzsystems verbunden. Das Einspritzsystem weist einen Niederdruckkreislauf und einen vom Niederdruckkreislauf mit Kraftstoff versorgten Hochdruckkreislauf auf. Der Hochdruckkreislauf stellt den Injektoren unter hohem Druck stehenden Kraftstoff zum Abspritzen in die Brennräume der Brennkraftmaschine bereit. Zum Vermischen und Verdampfen des abgespritzten Kraftstoffs mittels der erfindungsgemäßen Vorrichtung zum Dosieren von Kraftstoff in das Abgassystem ist ein von der Niederdruckpumpe bereitgestellter Kraftstoffdruck ausreichend. Vorteilhafterweise wird kein Kraftstoff aus dem Hochdruckkreislauf für die Regeneration des Partikelfilters benötigt.

In weiterer Ausgestaltung der erfindungsgemäßen Vorrichtung ist die Dosiereinheit über den Ablauf mit einem Rücklauf des Einspritzsystems verbunden. In den Rücklauf strömt abgesteuerter Kraftstoff aus dem Niederdruckkreislauf und dem Hochdruckkreislauf des Einspritzsystems. Vorteilhafterweise wird der abgesteuerte Kraftstoff aus der Dosiereinheit dem Einspritzsystem wieder zugeführt.

Das erfindungsgemäße Verfahren ist gekennzeichnet durch das Absperrventil, mittels dem Kraftstoff für eine oder mehrere Abspritzungen durch die Einspritzdüse freigegeben wird und mittels des Dosierventils der freigegebene Kraftstoff für eine oder mehrere Abspritzungen der Einspritzdüse zudosiert wird und mittels des Druckregelventils der Druck des freigegebenen Kraftstoffs zwischen dem Absperrventil und dem Dosierventil gesteuert wird. Das Absperrventil gibt den Kraftstoff aus dem Einspritzsystem für eine oder mehrere Abspritzungen durch die Einspritzdüse frei. Das Dosierventil dosiert den durch das Absperrventil freigegebenen Kraftstoff, so dass die selbsttätig öffnende Einspritzdüse eine oder mehrere Abspritzungen in das Abgassystem der Brennkraftmaschine tätigt. Das Druckregelventil steuert den Druck des freigegebenen Kraftstoffs zwischen dem Absperrventil und dem Dosierventil, so dass der Druck des Kraftstoffs vor dem Dosierventil auf einen bestimmten Wert nivelliert wird. Vorteilhafterweise wird dem Einspritzsystem ausschließlich beim Abspritzen von Kraftstoff in das Abgassystem Kraftstoff entnommen.

In Ausgestaltung des erfindungsgemäßen Verfahrens wird mittels des Druckregelbventils ein Teil des Kraftstoffs zwischen dem Absperrventil und dem Dosierventil abgesteuert. Vorteilhafterweise wird durch das Absteuern eines Teils des Kraftstoffs eine präzise Steuerung des Drucks des Kraftstoffs erreicht.

In weiterer Ausgestaltung des erfindungsgemäßen Verfahrens wird mittels des Druckregelventils der Druck des Kraftstoffs zwischen dem Absperrventil und dem Dosierventil auf einen Druck nivelliert, der unter dem niedrigsten Förderdruck der Niederdruckpumpe liegt. Vorteilhafterweise ist in allen Last- und Drehzahlbereichen der Brennkraftmaschine ein gleich bleibendes Druckniveau für das Abspritzen von Kraftstoff in das Abgassystem sicher gestellt.

Weitere Merkmale und Merkmalskombinationen ergeben sich aus der Beschreibung sowie den Zeichnungen. Das Ausführungsbeispiel der Erfindung ist in den Zeichnungen vereinfacht dargestellt und in den nachfolgenden Beschreibungen näher erläutert.

Dabei zeigen:
- Fig. 1: eine schematisch vereinfachte Darstellung eines erfindungsgemäßen Ausführungsbeispiels eines Einspritzsystems mit einer Vorrichtung zum Dosieren von Kraftstoff in ein Abgassystem einer Brennkraftmaschine und
- Fig. 2: eine schematisch vereinfachte Darstellung der Vorrichtung zum Dosieren vom Kraftstoff.

In der Fig. 1 ist eine schematisch vereinfachte Darstellung des erfindungsgemäßen Ausführungsbeispiels eines Einspritzsystems 1 mit einer Vorrichtung zum Dosieren von Kraftstoff 2 in ein Abgassystem 3 einer Brennkraftmaschine gezeigt.

Das Einspritzsystem 1 ist als Speichereinspritzsystem (Common-Rail) für Brennkraftmaschinen, insbesondere Dieselbrennkraftmaschinen, ausgeführt. Das Einspritzsystem 1 versorgt die Vorrichtung zum Dosieren von Kraftstoff 2 in das Abgassystem 3 der nicht näher dargestellten Brennkraftmaschine mit Kraftstoff. Im Abgasgassystem 3 ist eine Abgasreinigungsanlage mit einem Oxidationskatalysator 4 und einem stromabwärts angeordneten Partikelfilter 5 vorgesehen. Die Vorrichtung zum Dosieren von Kraftstoff 2 gibt stromaufwärts vor dem Oxidationskatalysator 4 Kraftstoff in das Abgassystem 3 ab. Der Kraftstoff vermischt sich mit dem Abgas und gelangt mit dem Abgas zum Oxidationskatalysator 4. Im Oxidationskatalysator 4 wird der Kraftstoff mittels einer chemischen Reaktion in Wärme umgewandelt. Der Partikelfilter 5 wird regeneriert, indem der im Partikelfilter 5 aufgefangene Ruß mit Hilfe von Sauerstoff oxidiert wird. Die dazu benötigte Abgas- bzw. Partikelfiltertemperatur wird im Oxidationskatalysator 4 erzeugt.

Das Einspritzsystem 1 umfasst einen Niederdruckkreislauf 6, einen Hochdruckkreislauf 7 und einen Rücklauf 8. Der Niederdruckkreislauf 6 versorgt den Hochdruckkreislauf 7 mit Kraftstoff. In den Rücklauf 8 strömt der zum Entlüften, zum Druckregeln und zum Steuern des Einspritzsystems 1 abgesteuerte Kraftstoff.

Der Niederdruckkreislauf 6 weist eine Niederdruckpumpe 9 auf, die über ein Absperrventil 10, einen Kühler 11, ein Rückschlagventil 12 und einen Vorfilter 13 Kraftstoff aus einem Kraftstofftank 14 ansaugt. Der Kraftstoff aus dem Kraftstofftank 14 durchströmt zunächst den Kühler 11, der einem nicht näher dargestelltem Steuergerät der Brennkraftmaschine zu dessen Kühlung zugeordnet ist. Danach wird der Kraftstoff im Vorfilter 13 von groben Verschmutzungen gereinigt, bis die Niederdruckpumpe 9 den angesaugten Kraftstoff in eine Filtereinheit 15 fördert. In der Filtereinheit 15 wird der Kraftstoff feinstgereinigt und im Kraftstoff enthaltenes Wasser zumindest teilweise vom Kraftstoff separiert. Das Absperrventil 9 ist in einer Trennstelle des Niederdruckkreislaufs 6 zum Kraftstofftank 13 vorgesehen und verhindern ein Leerlaufen des Niederdruckkreislaufs 6 nach einem Trennen des Niederdruckkreislaufs 6 vom Kraftstofftank 14. Das Rückschlagventil 11 verhindert ein Leerlaufen des Niederdruckkreislaufs 6 nach einem Abschalten des Einspritzsystems 1.

Aus der Filtereinheit 15 strömt der Kraftstoff weiter in den Hochdruckkreislauf 7. Im Hochdruckkreislauf 7 fördert eine Hochdruckpumpe 16 den Kraftstoff aus dem Niederdruckkreislauf 6 zum Speicher 17 und hält den Kraftstoff unter hohem Druck im Speicher 17 vor. Die Hochdruckpumpe 16 ist vorzugweise als regelbare Reihenstempelpumpe ausgeführt. Ein Drucksensor 18 dient zur Druckbestimmung des Kraftstoffs im Speicher 17. Der Drucksensor 18 ist mit dem Steuergerät verbunden. Der maximal erreichbare Druck des Kraftstoffs im Speicher 17 wird mittels eines Druckventils 19 festgelegt. Bei Überschreiten eines festgelegten Druckes des Kraftstoffs im Speicher 17 öffnet das Druckventil 19 und überschüssiger Kraftstoff aus dem Speicher 17 strömt in den Rücklauf 8.

Der Speicher 17 ist über Einspritzleitungen 20 mit Injektoren 21 verbunden. Die Injektoren 21 sind jeweils einem Brennraum der Brennkraftmaschine zugeordnet und spritzen den Kraftstoff aus dem Speicher 17 direkt in die Brennräume ab. Die Injektoren 21 werden vom Steuergerät gesteuert. Die Injektoren 21 sind jeweils mit einer an sich bekannten hydraulischen Druckübersetzung ausgestattet, die es erlaubt, den Druck des Kraftstoffs beim Abspritzen durch die Injektoren 21 gegenüber dem Druck des Kraftstoffs im Hochdruckkreislauf 7, insbesondere dem Speicher 17 und den Einspritzleitungen 20, weiter zu erhöhen.

Im Rücklauf 8 ist ein Kraftstoffsammelvolumen 22 angeordnet, in den abgesteuerter Kraftstoff aus dem Niederdruckkreislauf 6 und dem Hochdruckkreislauf 7 zusammenströmen. Mit dem Kraftstoffsammelvolumen 22 ist die Filtereinheit 15 verbunden, aus der zumindest ein Teil des von der Niederdruckpumpe 9 in die Filtereinheit 15 geförderten Kraftstoffs zum Entlüften der Filtereinheit 15 strömt. Des Weiteren ist die Hochdruckpumpe 16 über ein in der Hochdruckpumpe 16 integriertes Druckventil 23 mit dem Kraftstoffsammelvolumen 22 verbunden. Das Druckventil 23 steuert bei Erreichen eines bestimmten Druckes des Kraftstoffs in der Hochdruckpumpe 16 kraftstoff ab. Die Injektoren 21 sind über ein Rückschlagventil 24 mit dem Kraftstoffsammelraum 22 verbunden. Über das Rückschlagventil 24 strömt der zum Steuern der Injektoren 21 abgesteuerte Kraftstoff in das Kraftstoffsammelvolumen 22. Schließlich strömt der vom Druckventil 19 abgesteuerte Kraftstoff aus dem Speicher 17 über eine Drossel 25 in das Kraftstflffsammelvolumen 22. Die Drossel 25 dient bei einer fehlerhaften Offenstellung des Druckventils 19 zum Aufbau eines Staudruckes, so dass zumindest ein Teil des fehlerhaft abgesteuerten Kraftstoffs aus dem Speicher 17, in Strömungsrichtung vor der Drossel 25, über ein Rückschlagventil 26 zurück in die Hochdruckpumpe 16 strömen kann, wodurch die Schmierung der Hochdruckpumpe 16 sichergestellt wird.

Die zum Steuern der hydraulischen Druckübersetzung abgesteuerte Kraftstoffmenge aus den Injektoren 21 strömt über eine Drossel 27, einem Kraftstoffkühler 28 und einem Rückschlagventil 29 zwischen der Niederdruckpumpe 9 und der Filtereinheit 15 in den Niederdruckkreislauf 6. Im Kraftstoffkühler 28 wird der abgesteuerte Kraftstoff aus den Injektoren 21 vorzugsweise mittels eines nicht gezeigten Kühlmittelkreislaufs der Brennkraftmaschine gekühlt.

Der Kraftstoff aus dem Kraftstoffsammelvolumen 22 strömt über ein Absperrventil 30 in den Kraftstofftank 14 zurück. Das Absperrventil 30 ist an einer Trennstelle des Rücklaufs 8 zum Kraftstofftank 14 vorgesehen und verhindert beim Trennen des Rücklaufs 8 vom Kraftstofftank 14 ein Leerlaufen des Niederdruckkreislaufs 6. Über ein Rückschlagventil 31 und eine Drossel 32 saugt die Niederdruckpumpe 9 Kraftstoff aus dem Kraftstofftank 14 an.

Die Vorrichtung zum Dosieren von Kraftstoff 2 in in das Abgassystem 3 der Brennkraftmaschine wird vom Einspritzsystem 1 mit Kraftstoff versorgt. Zwischen der Filtereinheit 15 und der Hochdruckpumpe 16 ist eine Dosiereinheit 33 über einen Zulauf 34 mit dem Niederduckkreislauf 6 verbunden. Aus der Dosiereinheit 33 strömt der Kraftstoff über eine Einspritzleitung 35 zur Einspritzdüse 36. Die Einspritzdüse 36 ist dem Abgassystem 3 zugeordnet und spritzt Kraftstoff in das Abgassystem 3 ab. Abgesteuerter Kraftstoff aus der Dosiereinheit 33 strömt über einen Ablauf 37 zusammen mit dem abgesteuerten Kraftstoff aus der Hochdruckpumpe 16 in den Kraftstoffsammelraum 22 des Rücklaufs 8.

In der Fig. 2 ist eine schematisch vereinfachte Darstellung der Vorrichtung zum Dosieren von Kraftstoff 2 gezeigt. In der Dosiereinheit 33 sind platzsparend in einem einzigen Bauteil eine Drossel 38, ein Absperrventil 39, ein Dosierventil'40 und ein Druckregelventil 41 zusammengefasst. Das Absperrventil 39 und das Dosierventil 40 sind vorzugsweise als Magnetventile ausgeführt und werden vom Steuergerät gesteuert. Das Druckregelventil 41 ist als federbelastetes Drosselventil mit einer vorzugsweise flachen Druckregelkennlinie ausgeführt. Das Absperrventil 39, das Dosierventil 40 und das Druckregelventil 41 sind über ein Dämpfungsvolumen 42 miteinander verbunden.

Der Kraftstoff aus dem Niederdruckkreislauf 6 strömt über den Zulauf 34 durch die Drossel 38 zum Absperrventil 39. In Offenstellung des Absperrventils 39 strömt der Kraftstoff über das Dämpfungsvolumen 42 weiter zum Dosierventil 40 und zum Druckregelventil 41. In Offenstellung des Dosierventils 40 strömt der Kraftstoff über die Einspritzleitung 35 zur Einspritzdüse 36. Die Einspritzdüse 36 ist in einer Haltevorrichtung 43 eines Abgasrohres 44 des Abgassystems 3 aufgenommen. Die vorzugsweise federbelastete Einspritzdüse 36 öffnet selbsttätig und spritzt Kraftstoff in das Abgassystem 3 ab.

Das Druckregelventil 41 steuert den Druck des Kraftstoffs in der Dosiereinheit 33, indem das Druckregelventil 41 einen Teil des Kraftstoffs aus dem Dämpfungsvolumen 42 absteuert. Der abgesteuerte Kraftstoff strömt über den Ablauf 37 in den Rücklauf 8. Durch das Absteuern eines Teils des Kraftstoffs in der Dosiereinheit 33 ist das Steuern des Druckes des Kraftstoffs für das Abspritzen von Kraftstoff mittels der Einspritzdüse 36 in engen Grenzen möglich. Von Vorteil ist, dass die abgespritzte Kraftstoffmenge genau dosiert werden kann, wodurch eine effiziente Regeneration des Partikelfilters in allen Last- und Drehzahlbereichen der Brennkraftmaschine möglich wird.

Zur weiteren Steigerung der Genauigkeit des Dosierens des Kraftstoffs zur Regeneration des Partikelfilters 5 trägt die Drossel 38 und das Dämpfungsvolumen 42 bei. Mittels der Drossel 38 können Druckschwankungen des Kraftstoffs für die Dosiereinheit 33, welche im Niederdruckkreislauf 6 beim Versorgen der Hochdruckpumpe 16 durch die Niederdruckpumpe 9 entstehen, geglättet werden. Mittels des auf die Drossel 38 abgestimmten Dämpfungsvolumens 42 können Druckwellen in der Dosiereinheit 33, die aus den im Kraftstoff verbliebenen Druckschwankungen entstehen, gedämpft bzw. elemeniert werden.

Das Abspritzen des für die Regeneration des Partikelfilters 5 benötigten Kraftstoffs kann mittels einer einzigen Abspritzung erfolgen oder getaktet in mehrere Abspritzungen aufgeteilt werden. Dabei lässt das Dosierventil 40 eine oder mehrere Abspritzungen durch die Einspritzdüse 36 zu, indem das Dosierventil 40 einmal oder mehrmals hintereinander den Kraftstoff der Einspritzdüse 36 durch Öffnen und Schließen zudosiert. Das Absperrventil 39 gibt den für die Regeration des Partikelfilters 5 benötigten Kraftstoff für eine oder mehrere Abspritzungen frei. Das Druckregelventil 41 steuert den Kraftstoffdruck im Dämpfungsvolumen 42, zwischen dem Absperrventil 39 und dem Dosierventil 40. Vorteilhafterweise wird dem Einspritzsystem 1, insbesondere dem Niederdruckkreislauf 6, nur phasenweise Kraftstoff für die Regeneration des Partikelfilters 5 entzogen.

Der Druck des Kraftstoffs in der Dosiereinheit 33 wird von dem Druck des Kraftstoffs im Niederdruckkreislauf 6 wesentlich bestimmt. Dabei nivelliert das Druckregelventil 41 den Druck des Kraftstoffs im Dämpfungsvolumen 42 auf einen Druck, der unter dem niedrigsten Förderdruck der Niederdruckpumpe 9 liegt. Dadurch ist sicher gestellt, dass in jedem Lastzustand der Brennkraftmaschine eine ausreichende Kraftstoffmenge für die Regeneration des Partikelfilters 5 zur Verfügung steht. Zusätzlich wird mittels der Drossel 38 die in die Dosiereinheit 33 strömende Kraftstoffmenge begrenzt, so dass die vom Druckregelventil 41 zu steuernde Kraftstoffmenge in einem engeren Bereich liegt als die von der Niederdruckpumpe 9 zur Verfügung gestellte kleinste und größte Kraftstoffmenge, wodurch die Genauigkeit der Druckregelung weiter gesteigert werden kann.

Mit dem erfindungsgemäßen Vorrichtung und dem Verfahren zum Dosieren von Kraftstoff können kleinste Mengen von Kraftstoff präzise in das Abgassystem 3 der Brennkraftmaschine eingebracht werden, um in allen Last- und Drehzahlbereichen der Brennkraftmaschine, insbesondere im instationären Betrieb, ein Verdampfen des abgespritzten Kraftstoffs vor dem Auftreffen des Kraftstoffs auf den Oxidationskatalysator 4 sicherzustellen, wodurch ein effektives katalytisches Umsetzen des Kraftstoffs im Oxidationskatalysator 4 und ein Regenerieren des Partikelfilters 4 möglich wird.

Des Weiteren wird aus dem Niederdruckkreislauf 6 nur phasenweise Kraftstoff für das Regenerieren des Partikelfilters 5 entnommen, so dass der Niederdruckkreis 6 nicht permanent belastet wird und kein Kraftstoff aus dem Hochdruckkreislauf 7 benötigt wird. Damit spielt die erfindungsgemäße Vorrichtung zum Dosieren von Kraftstoff 2 für die Dimensionierung des Einspritzsystems 1, insbesondere des Niederdruckkreislaufs 6, eine untergeordnete Rolle, so dass Kosten und Bauraum eingespart werden können.

## Patentansprüche

1. Einspritzsystem (1) mit einer Vorrichtung zum Dosieren von Kraftstoff in ein Abgassystem (3) einer Brennkraftmaschine, insbesondere einer Dieselbrennkraftmaschine, mit einer Hochdruckpumpe (16), die Kraftstoff in einen Speicher (17) fördert und unter einem hohen Druck vorhält, mit Injektoren (21), die mit dem Speicher (17) verbunden sind und jeweils in einen Brennraum der Brennkraftmaschine Kraftstoff aus dem Speicher (17) abspritzen, mit einer Einspritzdüse (36), die dem Abgassystem (3) zugeordnet ist und über einen Zulauf (34) mit dem Einspritzsystem verbunden ist, wobei im Zulauf (34) ein Absperrventil (39) und ein Dosierventil (40) vorgesehen sind,
**dadurch gekennzeichnet, dass**
zwischen dem Absperrventil (39) und dem Dosierventil (40) ein Druckregelventil (41) angeordnet ist und das Druckregelventil (41) über einen Ablauf (37) mit dem Einspritzsystem (1) verbunden ist.

2. Einspritzsystem nach Anspruch 1,
**dadurch gekennzeichnet, dass**
dem Absperrventil (39) eine Drossel (38) vorgeschaltet ist.

3. Einspritzsystem nach Anspruch 1 oder 2,
**dadurch gekennzeichnet, dass**
die Drossel (38), das Absperrventil (39), das Dosierventil (40) und das Druckregelventil (41) in einer Dosiereinheit (33) zusammengefasst sind.

4. Einspritzsystem nach Anspruch 3,
**dadurch gekennzeichnet, dass**
das Absperrventil (39), das Dosierventil (40) und das Druckregelventil (41) über ein Dämpfungsvolumen (42) miteinander verbunden sind.

5. Einspritzsystem nach einem der Ansprüche 1 bis 4,
**dadurch gekennzeichnet, dass**
die Einspritzdüse (36) über eine Einspritzleitung (35) mit der Dosiereinheit (33) verbunden ist.

6. Einspritzsystem nach Anspruch 5,
**dadurch gekennzeichnet, dass**
die Einspritzdüse (36) selbsttätig durch dem Druck des Kraftstoffs in der Einspritzleitung (35) öffnet und Kraftstoff in das Abgassystem (3) abspritzt.

7. Einspritzsystem nach einem der Ansprüche 1 bis 6,
**dadurch gekennzeichnet, dass**
die Dosiereinheit (33) über den Zulauf (34) mit einem Niederdruckkreislauf (6) des Einspritzsystems (1) verbunden ist.

8. Einspritzsystem nach einem der Ansprüche 1 bis 7,
**dadurch gekennzeichnet, dass**
die Dosiereinheit (33) über den Ablauf (37) mit einem Rücklauf (8) des Einspritzsystems (1) verbunden ist.

9. Verfahren zum Dosieren von Kraftstoff in ein Abgassystem einer Brennkraftmaschine für ein Einspritzsystem nach einem der Ansprüche 1 bis 7,
**dadurch gekennzeichnet, dass**
mittels des Absperrventils (39) Kraftstoff für eine oder mehrere Abspritzungen durch die Einspritzdüse (36) freigegeben wird und mittels des Dosierventils (40) der freigegebene Kraftstoff für eine oder mehrere Abspritzungen der Einspritzdüse (36) zudosiert wird und mittels des Druckregelventils (41) der Druck des freigegebenen Kraftstoffs zwischen dem Absperrventil (39) und dem Dosierventil (40) gesteuert wird.

10. Verfahren nach Anspruch 9,
**dadurch gekennzeichnet, dass**
mittels des Druckregelventils (41) einen Teil des Kraftstoffs zwischen dem Absperrventil (39) und dem Dosierventil (40) abgesteuert wird.

11. Verfahren nach Anspruch 9 oder 10,
**dadurch gekennzeichnet, dass**
mittels des Druckregelventils (41) der Druck des Kraftstoffs zwischen dem Absperrventil (39) und dem Dosierventil (40) auf einen Druck nivelliert wird, der unter dem niedrigsten Förderdruck der Niederdruckpumpe (9) liegt.

## Claims

1. Injection system (1) with a device for dosing fuel into an exhaust gas system (3) of an internal combustion engine, especially a diesel internal combustion engine, with a high pressure pump (16) which feeds fuel into an accumulator (17), and keeps it under high pressure, with injectors (21) which are connected to the accumulator (17), and respectively inject fuel from the accumulator (17) into a combustion chamber of the internal combustion engine, with an injection nozzle (36), which is associated with the exhaust gas system (3) and which is connected to the injection system via an intake (34), wherein a check valve (39) and a dosing valve (40) are provided in the intake (34),
**characterized in that**
a pressure regulating valve (41) is arranged between the check valve (39) and the dosing valve (40), and the pressure regulating valve (41) is connected to the injection system (1) via an outlet (37).

2. Injection system according to claim 1,
**characterized in that**
a throttle (38) is connected upstream of the check valve (39).

3. Injection system according to claim 1 or 2,
**characterized in that**
the throttle (38), the check valve (39), the dosing valve (40) and the pressure regulating valve (41) are combined in a dosing unit (33).

4. Injection system according to claim 3,
**characterized in that**
the check valve (39), the dosing valve (40) and the pressure regulating valve (41) are connected to one another via a damping volume (42).

5. Injection system according to one of claims 1 to 4,
**characterized in that**
the injection nozzle (36) is connected to the dosing unit (33) via an injection line (35).

6. Injection system according to claim 5,
**characterized in that**
the injection nozzle (36) opens automatically by the pressure of the fuel in the injection line (35) and injects fuel into the exhaust gas system (3).

7. Injection system according to one of claims 1 to 6,
**characterized in that**
the dosing unit (33) is connected to a low pressure circuit (6) of the injection system (1) via the intake (34).

8. Injection system according to one of claims 1 to 7,
**characterized in that**
the dosing unit (33) is connected to a return line (8) of the injection system (1) via the outlet (37).

9. Method for dosing fuel into an exhaust gas system of an internal combustion engine for an injection system according to one of claims 1 to 7,
**characterized in that**
fuel is released for one or several injections through the injection nozzle (36) by means of the check valve (39), and that the released fuel for one or several injections is dosed to the injection nozzle (36) by means of the dosing valve (40), and that the pressure of the released fuel between the check valve (39) and the dosing valve (40) is controlled by means of the pressure regulating valve (41).

10. Method according to claim 9,
**characterized in that**
part of the fuel between the check valve (39) and the dosing valve (40) is discharged by means of the pressure regulating valve (41).

11. Method according to claim 9 or 10,
**characterized in that**
the pressure of the fuel between the check valve (39) and the dosing valve (40) is levelled by means of the pressure regulating valve (41) to a pressure below the lowest feed pressure of the low pressure pump (9).

## Revendications

1. Système d'injection (1) doté d'un dispositif de dosage de carburant dans un système de gaz d'échappement (3) d'un moteur à combustion interne, en particulier un moteur à combustion diesel, d'une pompe à haute pression (16) qui transporte le carburant dans un accumulateur (17) et l'y maintient sous haute pression, d'injecteurs (21) qui sont reliés à l'accumulateur (17) et qui injectent du carburant provenant de l'accumulateur (17) dans chaque chambre de combustion du moteur à combustion interne, et d'un gicleur d'injection (36) associé au système (3) de gaz d'échappement et relié par une amenée (34) au système d'injection, une soupape de blocage (39) et une soupape de dosage (40) étant prévues dans l'amenée (34), **caractérisé en ce qu'**entre la soupape de blocage (39) et la soupape de dosage (40) est disposée une soupape de régulation de pression (41) et ladite soupape de régulation de pression (41) est reliée par une sortie (37) au système d'injection (1).

2. Système d'injection selon la revendication 1 ou 2, **caractérisé en ce que** la soupape de blocage (39) précède une soupape d'étranglement (38).

3. Système d'injection selon la revendication 1 ou 2, **caractérisé en ce que** la soupape d'étrangement (38), la soupape de blocage (39), la soupape de dosage (40) et la soupape de régulation de pression (41) sont réunies dans une unité de dosage (33).

4. Système d'injection selon la revendication 3, **caractérisé en ce que** la soupape de blocage (39), la soupape de dosage (40) et la soupape de régulation de pression (40) sont reliées les unes aux autres par un volume d'amortissement (42).

5. Système d'injection selon l'une quelconque des revendications 1 à 4, **caractérisé en ce que** le gicleur d'injection (36) est relié par une conduite d'injection (35) à l'unité d'injection (33).

6. Système d'injection selon la revendication 5, **caractérisé en ce que** le gicleur d'injection (36) s'ouvre automatiquement par la pression du carburant dans la conduite d'injection (35) et injecte le carburant dans le système de gaz d'échappement (3).

7. Système d'injection selon l'une quelconque des revendications 1 à 6, **caractérisé en ce que** l'unité de dosage (33) est reliée par l'amenée (34) à un circuit basse pression (6) du système d'injection (1).

8. Système d'injection selon l'une quelconque des revendications 1 à 7, **caractérisé en ce que** l'unité de dosage (33) est reliée par la sortie (37) à une conduite de retour (8) du système d'injection (1).

9. Procédé de dosage de carburant dans un système de gaz d'échappement d'un moteur à combustion interne pour un système d'injection selon l'une quelconque des revendications 1 à 7, **caractérisé en ce qu'**à l'aide de la soupape de blocage (39) du carburant est libéré pour une ou plusieurs injections par le gicleur d'injection (36), et au moyen de la soupape de dosage (40) le carburant libéré est dosé pour une ou plusieurs injections du gicleur d'injection (36) et au moyen de la soupape de régulation de pression (41) la pression du carburant libéré est conduit entre la soupape de blocage (39) et la soupape de dosage (40).

10. Procédé selon la revendication 9, **caractérisé en ce qu'**au moyen de la soupape de régulation de pression (41) une partie du carburant est déviée entre la soupape de blocage (39) et la soupape de dosage (40).

11. Procédé selon la revendication 9 ou 10, **caractérisé en ce qu'**au moyen de la soupape de régulation de pression (41) la pression du carburant entre la soupape de blocage (39) et la soupape de dosage (40) est nivelée par rapport à une pression qui est inférieure à la plus faible pression de refoulement de la pompe à basse pression (9).
